# FASCICULE DE BREVET EUROPEEN

(11) **EP 2 577 992 B1**
(45) Date de publication et mention de la délivrance du brevet: **05.12.2018**
(21) Numéro de dépôt: 11726910.0
(22) Date de dépôt: 27.05.2011
(51) Int. Cl.: H04R 7/04, H04R 7/12, H04R 7/16, H04R 9/04

(54) **HAUT-PARLEUR ACOUSTIQUE**
AKUSTISCHER LAUTSPRECHER
ACOUSTIC LOUDSPEAKER

(30) Priorité: 28.05.2010 FR 1054130
(43) Date de publication de la demande: 10.04.2013
(73) Titulaire: FOCAL JMLab, 42350 La Talaudière (FR)
(72) Inventeur: CAZES BOUCHET, Arnaud, 42510 Balbigny (FR)
(74) Mandataire: Cabinet Laurent & Charras
(86) Numéro de dépôt international: PCT/FR2011/051207
(87) Numéro de publication internationale: WO 2011/148109

(56) Documents cités:
- EP-A2- 0 613 322
- EP-A2- 1 482 762
- EP-A2- 1 553 802
- JP-A- S53 129 023
- US-A1- 2002 146 145
- US-A1- 2004 213 431
- US-A1- 2005 179 326
- US-A1- 2006 251 286
- US-A1- 2008 166 010
- US-A1- 2009 310 813

## Description

### DOMAINE TECHNIQUE

L'invention se rattache au domaine des haut-parleurs acoustiques, et plus particulièrement des haut-parleurs de faible encombrement. Elle vise plus particulièrement une nouvelle architecture de haut-parleurs qui permet de réduire très fortement leur épaisseur, c'est-à-dire leur dimension mesurée perpendiculairement à la direction d'émission du son.

### TECHNIQUES ANTERIEURES

De façon générale, un haut-parleur comprend une membrane mobile associée mécaniquement à un bobinage parcouru par un courant représentatif du signal acoustique à générer. Le haut-parleur comprend également une source de champ magnétique, généralement constant, qui interagit avec le courant parcourant le bobinage pour permettre le déplacement du bobinage et donc de la membrane.

Généralement, le bobinage est disposé dans une zone centrale de la membrane qui est elle-même de forme généralement conique, entre des pièces polaires qui permettent de canaliser le champ magnétique généré par la source de champ magnétique, qui se trouve elle-même en dessous de la membrane. On conçoit que l'empilement de ces différents éléments se fait au détriment de l'épaisseur globale du haut-parleur. En d'autres termes, lorsque l'on souhaite réaliser un haut-parleur classique d'épaisseur réduite, il est nécessaire de diminuer l'angle du cône de la membrane, ou les dimensions de la source de champ magnétique, avec inévitablement une dégradation des performances acoustiques.

Or, dans certaines applications, il est nécessaire que les sources acoustiques soient les moins épaisses possibles. On peut citer à titre d'exemple non limitatif l'intégration des haut-parleurs dans des portières de véhicules, ou bien encore dans différents éléments d'ameublement.

Un exemple de haut parleur d'épaisseur limitée est décrit dans les documents JP53-129023 et EP 1 553 802. Dans le document EP 1 553 802, un tel haut parleur comporte un ensemble magnétique annulaire disposé en périphérie de la membrane. Cet ensemble comporte plusieurs aimants superposés, et dont les aimantations sont radiales pour la couche centrale, et axiales pour les couches périphériques. Une telle disposition permet de concentrer les lignes de champ vers l'intérieur de l'anneau que forme l'ensemble magnétique, mais présente l'inconvénient majeur de limiter la hauteur sur laquelle le champ magnétique est utile. Autrement dit, l'excursion de la membrane est limitée, ce qui empêche à ce haut parleur de pouvoir être efficace à des fréquences basses.

### EXPOSE DE L'INVENTION

L'invention concerne donc un haut-parleur acoustique selon la revendication 1 qui comporte:
- une membrane mobile ;
- une source de champ magnétique constant, orienté selon un plan sensiblement parallèle à la membrane,
- un bobinage mécaniquement solidaire de la périphérie de cette membrane, et interagissant avec le champ magnétique pour déplacer la membrane lorsque la bobine est parcourue par un courant alternatif

Conformément à l'invention, ce haut-parleur se caractérise en ce que la source de champ magnétique est formée d'un ensemble d'éléments aimantés disposés en périphérie de cette membrane, autour du bobinage. Chaque élément aimanté présente une face cylindrique en regard du bobinage. Le champ magnétique généré par ces éléments aimantés présente des lignes de champ qui émergent de toute la hauteur de cette face interne de la source de champ magnétique.

Autrement dit, l'invention consiste à réaliser un haut-parleur en disposant le bobinage sur le pourtour de la membrane, et en positionnant la source de champ magnétique autour de la membrane, en regard du bobinage. Le champ magnétique généré par les éléments magnétiques disposés en couronne est donc radial, et agit directement sur le bobinage sans nécessiter de pièce polaire. Les lignes de champ générées par les aimants produisent une force homogène (en direction et en amplitude), sur le bobinage, sur toute l'excursion potentielle de la membrane. Ainsi, le contour extérieur de la membrane, la bobine et la source de champ magnétique se trouvent dans un même plan, ce qui permet d'obtenir un ensemble particulièrement compact et peu épais.

Ainsi, contrairement aux haut-parleurs conventionnels qui comportent des pièces polaires ou des aimants complémentaires canalisant le champ magnétique, le haut-parleur conforme à l'invention voit le champ magnétique se refermer de façon naturelle dans le milieu avoisinant. Cet inconvénient apparent est compensé par le fait que la masse de matériau magnétique nécessaire est globalement importante, puisqu'elle occupe toute la périphérie de la membrane. Par ailleurs, les gains en compacité forment un avantage largement prépondérant.

En pratique, la forme de la membrane peut être sensiblement plane, par exemple pour les applications dans les basses fréquences, ou de forme plus complexe, pour une utilisation à des fréquences plus élevées, où il est nécessaire de bénéficier d'une plus grande rigidité. Cette forme peut par exemple être convexe, concave, conique.

Avantageusement, en pratique, les différents éléments aimantés sont disposés en couronne sur la périphérie de la membrane selon une répartition angulaire régulière, pour équilibrer les efforts exercés sur le bobinage.

Différentes géométries sont envisageables pour ces éléments aimantés. Il est ainsi possible de disposer des éléments sensiblement rectilignes pour former une géométrie globale polygonale. Dans ce cas là, il est également possible que le bobinage soit enroulé dans une forme polygonale correspondant à la forme de la source de champ magnétique, de manière à conserver un entrefer sensiblement constant. Il est également possible d'utiliser des éléments aimantés présentant une courbure complémentaire à celle du bobinage, de manière à réaliser une source qui présente une forme globale circulaire, et qui se situe donc à une distance quasi-constante du bobinage.

Dans le même ordre d'idée, les éléments aimantés peuvent présenter une face orientée du côté du bobinage qui est cylindrique, de manière à conserver un entrefer constant quelle que soit la position relative du bobinage.

En pratique, les éléments aimantés peuvent être montés à l'intérieur de logements successifs réalisés dans un châssis, lui-même solidaire d'un point fixe de l'installation du haut-parleur.

Selon une autre caractéristique de l'invention, le haut-parleur comporte un organe de suspension relié d'une part au châssis de la source de champ magnétique, et d'autre part à la périphérie de la membrane. Cet élément de suspension permet le déplacement de la membrane par rapport à un point fixe.

Avantageusement, le haut-parleur comprend également un second organe de suspension, relié également au châssis et à la périphérie de la membrane, mais du côté opposé du bobinage par rapport au premier organe de suspension, de manière à former un volume fermé autour du bobinage. En d'autres termes, la membrane est reliée au châssis du haut-parleur par un ensemble de deux feuilles définissant un volume global de forme sensiblement torique, à l'intérieur duquel sont enfermés le bobinage et la source de champ magnétique. L'étanchéité à l'humidité est ainsi assurée en particulier vis-à-vis du bobinage. La présence du second organe de suspension permet également d'améliorer la tenue en puissance, en augmentant la force de rappel appliquée sur l'équipage mobile. Ce second organe de suspension améliore le guidage de la bobine en créant une structure de parallélogramme déformable. Par ailleurs, cette double suspension permet de symétriser les efforts mécaniques par rapport aux deux sens de mouvement de l'équipage mobile, par opposition aux systèmes à simple suspension. Toutefois, la présence de ce second organe de suspension n'est pas obligatoire, car elle ajoute du poids à l'équipage mobile. Cette seconde suspension pourra donc être omise pour des haut-parleurs dans les gammes où les considérations de masse déplacée sont prépondérantes.

### DESCRIPTION SOMMAIRE DES FIGURES

La manière de réaliser l'invention, ainsi que les avantages qui en découlent, ressortiront bien de la description du mode de réalisation qui suit, à l'appui des figures annexées dans lesquelles :
- la figure 1 est une vue de dessus d'un haut-parleur conforme à l'invention, dans laquelle une partie d'un des organes de suspension a été masquée pour laisser apparaître la source de champ magnétique et le bobinage ;
- la figure 2 est une vue de détail d'une partie du châssis accueillant les éléments aimantés.
- la figure 3 est une vue en coupe transversale, et en légère perspective, du haut-parleur de la figure 1.
- La figure 4 est une vue en coupe transversale de détail d'un aimant et du bobinage en regard, sur laquelle les lignes de champ ont été représentées.

### DESCRIPTION DETAILLEE DE L'INVENTION

Comme déjà exposé, l'invention concerne donc un haut-parleur qui, comme illustré à la figure 1, se compose essentiellement d'une membrane **2** de forme circulaire et de géométrie sensiblement plane. Cette membrane comporte également un bobinage **3** de forme également circulaire qui est solidaire mécaniquement de la membrane. Autour de ce bobinage **3,** se trouve la source de champ magnétique **4,** qui comporte un châssis **5** supportant différents éléments aimantés **6.** Plus précisément, la membrane **2** est réalisée de façon traditionnelle avec des matériaux tels que, parmi lesquels on peut citer, à titre d'exemples : les matériaux composites (combinant les fibres de verre, d'aramide ou analogue, ou de carbone), les métaux (notamment l'aluminium, le titane et le béryllium), la pulpe de cellulose, les polymères tels que le polypropylène, le polyéthylène téréphtalate (Mylar®), ou l'acrylonitrile butadiène styrène (ABS), ou bien encore les textiles synthétiques.

La forme de la membrane peut être plane pour les utilisations dans les basses fréquences, ou bien encore plus complexe (concave, convexe, conique) pour posséder une rigidité supérieure appréciable pour les fonctionnements à plus haute fréquence.

La membrane **2** se prolonge périphériquement par une zone **8** accueillant le bobinage **3** qui est enroulé circulairement autour de la périphérie de la membrane **2.** Le fil métallique utilisé pour le bobinage est de caractéristiques classiques, et par exemple à base de divers matériaux conducteurs électrique, et notamment le cuivre, l'aluminium, et autres alliages. La section du fil peut être optimisée pour assurer la minimisation de la résistance globale de la bobine.

Complémentairement, la source magnétique **4** se compose essentiellement d'éléments aimantés **6** se présentant sous la forme de segments répartis angulairement sur la périphérie du bobinage **3.** En pratique, ces éléments **6** peuvent être à base de matériaux de très forte aimantation, pour compenser l'absence de pièce polaire, et le fait que ce sont les lignes de fuite de ces éléments aimantés **6** qui traversent le bobinage **3.** L'aimantation de ces éléments **6** est donc choisie de telle sorte qu'elle est orientée radialement, et traverse le bobinage **3** perpendiculairement sensiblement selon le plan de la membrane **2.** Des matériaux tels que le néodyme ou analogue, présentent une aimantation compatible avec ces applications.

Différentes dispositions peuvent être adoptées pour limiter l'entrefer, et optimiser les performances du haut-parleur. Ainsi, comme illustré aux figures 3 et 4, chacun des segments présente une face **10** qui est courbe, plus précisément cylindrique, pour se situer à une distance constante du bobinage. Cette face est donc cylindrique, c'est-à-dire que la distance au bobinage **3** reste la même quelle que soit la position de ce dernier lorsqu'il se déplace avec la membrane.

Comme illustré à la figure 4, les lignes de champ **20** émergent de la face plane **10** de l'élément aimanté. Ces lignes de champ sont orientées vers l'intérieur du haut-parleur, en direction du bobinage **3.** De la sorte, au cours de ses mouvements, le bobinage **3** subit positivement l'influence du champ magnétique, y compris dans ses positions extrêmes **3'** dont une est illustrée par le bobinage en pointillés. Sur toute la hauteur de la face **10,** les lignes de champ **20** présentent une orientation globale en direction du bobinage, avec une répartition suffisamment homogène, ce qui participe à limiter les phénomènes de distorsions.

Dans une forme particulière de réalisation illustrée à la figure 2, ces éléments aimantés incurvés **6** sont disposés à l'intérieur d'un châssis **4,** qui possède des logements appropriés **12.** Ces logements **12** sont formés entre des cloisons radiales **15** s'étendant entre deux éléments aimantés **6** adjacents. Des moyens de maintien des éléments aimantés peuvent être aménagés, par exemple sous la forme d'un renflement **16** situé à l'extrémité de la cloison **15,** et de forme complémentaire d'un évidement **17** formé sur les petits côtés des éléments aimantés **6.** De cette manière, on conserve une quasi-continuité du champ magnétique généré par les éléments aimantés **6** à la frontière entre deux éléments successifs. La face arrière **19** des éléments aimantés peut être plane ou également incurvée selon le type de matériau utilisé. Une paroi **18** en regard de la face arrière **19** des éléments aimantés, peut avantageusement améliorer le maintien de ces éléments **6** sur le châssis **4.** Le châssis **4** possède une portion périphérique **20** permettant la fixation du haut-parleur sur son support.

Selon une autre caractéristique de l'invention, le haut-parleur comporte également des organes de suspension **30,31** illustrés à la figure 3. Chaque organe de suspension **30,31** possède une partie interne **32,33** qui est de forme sensiblement circulaire, et solidarisée à l'une des faces **34,35** de la membrane **2.** L'extrémité opposée **36,37** formant le pourtour extérieur de l'organe de suspension **30,31** est lui-même solidarisé au châssis **4** par différents moyens appropriés comme un engagement dans une gorge réalisée à cet effet ou un collage, ou encore tout autre dispositif mécanique adapté. La portion **38,39** de l'organe de suspension **30,31** située entre ses deux extrémités **32,33 ; 36,37** adopte une forme courbe, pour générer un espace **40** englobant la source de champ magnétique et le bobinage. La forme de cette portion centrale **38,39** est choisie pour permettre le débattement maximum de la membrane **2** sans engendrer d'effort mécanique. D'autres formes par exemple rectangulaires peuvent également donner satisfaction. Des matériaux classiquement employés pour réaliser les suspensions peuvent être employés, tels que des textiles enduits ou analogues.

Il ressort de ce qui précède que le haut-parleur conforme à l'invention présente de multiples avantages, et en particulier celui de présenter une épaisseur particulièrement réduite par rapport à son diamètre. Il peut donc être avantageusement employé pour des applications où les contraintes d'encombrement sont importantes, et ce tout en conservant de bonnes performances acoustiques, en particulier dans les basses fréquences, grâce à la capacité de déplacer un volume d'air relativement conséquent.

## Revendications

1. Haut-parleur acoustique (1) comportant :
- une membrane mobile (2),
- une source de champ magnétique,
- un bobinage mécaniquement solidaire de la périphérie de ladite membrane (2), enroulé circulairement autour de la périphérie extérieure de la membrane (2) et interagissant avec le champ magnétique pour déplacer la membrane (2), lorsqu'il est parcouru par un courant alternatif,
***caractérisé* en ce que**
- la source de champ magnétique (4) est formée d'un ensemble d'éléments aimantés (6) répartis consécutivement autour de la périphérie extérieure du bobinage (3) et dont l'aimantation est orientée radialement et traverse le bobinage perpendiculairement sensiblement selon le plan de la membrane,
- chaque élément aimanté est incurvé et présente une face courbe en regard du bobinage, de telle sorte que cette face courbe se situe à une distance constante du bobinage,
- le champ magnétique généré par chacun des éléments aimantés (6) présente des lignes de champ émergeant de ladite face courbe avec une répartition homogène sur toute la ladite face courbe et une orientation globale en direction du bobinage.

2. Haut-parleur selon la revendication 1, ***caractérisé* en ce que** la membrane (2) est sensiblement plane.

3. Haut-parleur selon la revendication 1, ***caractérisé* en ce que** la membrane (2) est concave ou convexe.

4. Haut-parleur selon la revendication 1, ***caractérisé* en ce que** les éléments aimantés (6) sont disposés en couronne autour de la périphérie de la membrane (2).

5. Haut-parleur selon la revendication 1, ***caractérisé* en ce qu'**il comporte un châssis et que les éléments aimantés (6) sont montés à l'intérieur de logements (12) consécutifs réalisés dans le châssis (4).

6. Haut-parleur selon la revendication 5, ***caractérisé* en ce qu'**il comporte un organe de suspension (30) relié d'une part au châssis (4) de la source de champ magnétique, et d'autre part à la périphérie de la membrane (2).

7. Haut-parleur selon la revendication 6, ***caractérisé* en ce qu'**il comporte un second organe de suspension (31), relié également au châssis (5) et à la périphérie de la membrane (2), mais du côté opposé du bobinage par rapport à l'autre organe de suspension (30), de manière à former un volume (40) fermé autour du bobinage.

## Patentansprüche

1. Akustischer Lautsprecher (1), umfassend:
- eine bewegliche Membran (2),
- eine Quelle des Magnetfeldes,
- eine Wicklung, die mechanisch am Umfang der Membran (2) befestigt ist, kreisförmig um den äußeren Umfang der Membran (2) gewickelt ist und mit dem Magnetfeld zusammenwirkt, um die Membran (2) zu bewegen, wenn ein Wechselstrom durch [das Magnetfeld] fließt,
**dadurch gekennzeichnet, dass**
- die Magnetfeldquelle (4) durch einen Satz von Magnetelementen (6) gebildet wird, die nacheinander um den äußeren Umfang der Wicklung (3) verteilt sind und deren Magnetisierung radial ausgerichtet ist und die Wicklung im Wesentlichen senkrecht zur Ebene der Membran durchläuft,
- jedes Magnetelement gekrümmt ist und eine der Wicklung zugewandte gekrümmte Fläche präsentiert, so dass sich diese gekrümmte Fläche in einem konstanten Abstand von der Wicklung befindet,
- das von jedem der magnetisierten Elemente (6) erzeugte Magnetfeld Feldlinien aufweist, die aus der gekrümmten Fläche mit einer homogenen Verteilung über die gesamte gekrümmte Fläche und einer allgemeinen Ausrichtung auf die Wicklung austreten.

2. Lautsprecher nach Anspruch 1, **dadurch gekennzeichnet, dass** die Membran (2) im Wesentlichen flach ist.

3. Lautsprecher nach Anspruch 1, **dadurch gekennzeichnet, dass** die Membran (2) konkav oder konvex ist.

4. Lautsprecher nach Anspruch 1, **dadurch gekennzeichnet, dass** die magnetischen Elemente (6) in einem Ring um den Umfang der Membran (2) angeordnet sind.

5. Lautsprecher nach Anspruch 1, **dadurch gekennzeichnet, dass** er einen Rahmen umfasst und dass die Magnetelemente (6) in aufeinanderfolgenden Gehäusen (12) montiert sind, die in dem Rahmen (4) eingerichtet sind.

6. Lautsprecher nach Anspruch 5, **dadurch gekennzeichnet, dass** er ein Aufhängeelement (30) umfasst, das einerseits mit dem Rahmen (4) der Magnetfeldquelle und andererseits mit dem Umfang der Membran (2) verbunden ist.

7. Lautsprecher nach Anspruch 6, **dadurch gekennzeichnet, dass** er ein zweites Aufhängeelement (31) umfasst, das ebenfalls mit dem Rahmen (5) und dem Umfang der Membran (2) verbunden ist, jedoch auf der gegenüberliegenden Seite der Wicklung in Bezug auf das andere Aufhängeelement (30) befindlich ist, um so ein geschlossenes Volumen (40) um die Wicklung zu bilden.

## Claims

1. An acoustic loudspeaker (1) comprising:
- a mobile membrane (2);
- a magnetic field source (4),
- a winding solidly attached to the periphery of said membrane (2), wound circularly around the outer periphery of the membrane (2) and interacting with the magnetic field to displace the membrane (2) when it conducts an A.C. current,
***characterized in that***
- the magnetic field source (1) is formed of a set of magnetized elements (6) distributed consecutively around the outer periphery of the winding (3), the magnetization of which is oriented radially and passes through the winding perpendicularly substantially along the plane of the membrane,
- each magnetized element is curved and has a curved surface opposite to the winding, so that this curved surface is at a constant distance from the winding,
- the magnetic field generated by said magnetized elements (6) has field lines emerging from said curved surface with a homogeneous distribution over the entire curved surface and an overall orientation towards the winding.

2. The loudspeaker of claim 1, ***characterized in that*** the membrane (2) is substantially planar.

3. The loudspeaker of claim 1, ***characterized in that*** the membrane is concave or convex.

4. The loudspeaker of claim 1, ***characterized in that*** the magnetized elements (6) are arranged in a ring around the periphery of the membrane (2).

5. The loudspeaker of claim 1, ***characterized in that*** it comprises a frame and that the magnetized elements (6) are assembled in consecutive housings (12) formed in the frame (4).

6. The loudspeaker of claim 1, ***characterized in that*** it comprises a suspension member (30) connected on the one hand to the frame (4) of the magnetic field source, and on the other hand to the periphery of the membrane (2).

7. The loudspeaker of claim 6, ***characterized in that*** it comprises a second suspension member (31), also connected to the frame (4) and to the periphery of the membrane (2), but on the opposite side of the winding with respect to the other suspension member (30), to form a closed volume (40) around the winding.
